# EUROPÄISCHE PATENTSCHRIFT

(11) **EP 3 015 643 B1**
(45) Veröffentlichungstag und Bekanntmachung des Hinweises auf die Patenterteilung: **01.08.2018**
(21) Anmeldenummer: 14192011.6
(22) Anmeldetag: 30.06.2015
(51) Int. Cl.: F01C 1/12, F01C 21/00

(54) **Kreiskolbenmaschine**
Rotary piston engine
Machine à piston rotatif

(30) Priorität: 28.10.2014 DE 102014115618
(43) Veröffentlichungstag der Anmeldung: 04.05.2016
(73) Patentinhaber: Krane, Michael, 34414 Warburg (DE)
(72) Erfinder: Krane, Michael, 34414 Warburg (DE)
(74) Vertreter: Ostermann, Thomas

(56) Entgegenhaltungen:
- WO-A1-97/10419
- FR-A- 1 305 810
- FR-A- 1 311 313
- US-A1- 2011 100 321

## Beschreibung

Die Erfindung betrifft eine Kreiskolbenmaschine nach dem Oberbegriff des Patentanspruchs 1.

Vorrichtungen dieser Art sind aus den Patenten WO 97/10419 A1, US000003337123 und EP00000918138 bekannt. Sie haben alle keine dichtbaren und damit nutzbaren Arbeitsräume. Weiterhin weisen sie eine aufwendige Gelenkkonstruktion mit schwachen inneren Gelenken oder labilen Gelenkarmen auf. Ein weiterer Nachteil ist, dass zur Anpassung der Verdichtung der Winkel zwischen Motorachse und Abtriebswelle verstellt werden muss.

Aus der US 2011/100321 A1 ist eine Kreiskolbenmaschine mit zwei Paaren von diametral entgegengesetzt angeordneten Kolben bekannt. Die Kolbenpaare sind mit einer Hohlwelle bzw. Innenwelle verbunden. Die Innenwelle und die Hohlwelle weisen jeweils Gabeln auf, die mit Gabeln einer Abgangswelle über entsprechende Gelenke miteinander verbunden sind. Auch hier ist das innere Gelenk klein ausgeführt und liegt komplett in dem äußeren Gelenk.

Aus den Dokumenten FR 1 311 313 A7, WO 97/10419 A1 und FR 1 305 810 A5 sind weitere Kreiskolbenmaschinen bekannt, die eine ähnliche labile Gelenkkonstruktion aufweisen.

Aufgabe der vorliegenden Erfindung ist es, eine Kreiskolbenmaschine derart weiterzubilden, dass Gelenke derselben verbessert werden, dass ein Arbeitsraum der Kreiskolbenmaschine dichtbar gestaltet wird, die Effektivität vergrößert wird und ein variabler Einsatz der Kreiskolbenmaschine gewährleistet ist.

Zur Lösung der Aufgabe weist die Erfindung die Merkmale des Patentanspruchs 1 auf.

Der besondere Vorteil der Erfindung besteht darin, dass die Gelenke und Koppelelemente beider Wellen identisch sind, dass sie das gleiche hohe Moment aufnehmen können und der Aufbau einfach ist.

Nach einer Weiterbildung der Erfindung wird ein dichtbarer Arbeitsraum durch einen Ring-Raum, zwei Kolben mit Ringen und einem mitgeführten Dichtelement erzeugt. Das Dichtelement dichtet den Spalt des Ringraumes ab, durch den die Kolben über Verbindungselemente mit den Wellen verbunden sind. In diesem Fall sind vier Arbeitsräume mit vier Dichtelementen in dem Ring Raum vorhanden.

Nach einer Weiterbildung der Erfindung werden das Verdichtungsverhältnis und die Steuerzeiten über die Lage einer Regelwelle angepasst. Der Vorteil ist, dass die Maschine und die An- bzw. Abtriebswelle eine fixe Lage zueinander behalten. Die Regelwelle wird nur zur Regelung und nicht zur Momentübertragung genutzt.

Die erfindungsgemäße Kreiskolbenmaschine hat einen einfachen Aufbau und kann als Motor, Kompressor oder Pumpe eingesetzt werden.
Je nach Einsatzart sind Ein- und Auslasskanäle unterschiedlich angeordnet. Sie weist einen kalten Einlasskanal auf und ist als Motor auch für den Betrieb mit Wasserstoff geeignet.

Ausführungsbeispiele der Erfindung werden nachfolgend anhand der Zeichnungen näher erläutert.

Es zeigen:
- Figur 1a: die Maschine isometrisch in "Regelwellenausführung",
- Figur 1b: die Maschine von der Seite in "Regelwellenausführung",
- Figur 1c: die Maschine isometrisch mit 45° gedrehter Arbeitswelle in "Regelwellenausführung",
- Figur 1d: die Maschine von der Seite mit 45° gedrehter Arbeitswelle in "Regelwellenausführung",
- Figur 2a: die Maschine von vorne mit der Arbeitswelle ohne Gehäuse,
- Figur 2b: die Maschine von hinten mit der Regelwelle ohne Gehäuse,
- Figur 2c: den Schnitt A-A der Maschine ohne Gehäuse,
- Figur 2d: den Schnitt C-C der Maschine ohne Gehäuse,
- Figur 3a: die Maschine von vorne,
- Figur 3b: den Schnitt D-D durch den Ring-Raum, den Kolben und das Dichtelement,
- Figur 3c: das Detail E eines Arbeitsraumes mit den Dichtelementen,
- Figur 4a: das Beispiel einer Regelwelle mit Gelenken,
- Figur 4b: das Beispiel eines Koppelstücks mit Gelenkaufnahmen,
- Figur 4c: das Beispiel eines Dichtelementes mit Führungsbahnen,
- Figur 4d: das Beispiel eines Verbindungselementes,
- Figur 5: die Arbeitsweise der Vorrichtung, die Kolbenpaare in verschiedenen Stellungen mit den dazugehörigen Arbeitsraumgrößen für eine Umdrehung,
- Figur 6a: die Maschine von vorne in einer alternativen Ausführung mit kombinierter Arbeits- und Regelwelle,
- Figur 6b: den Vertikalschnitt E-E durch diese Maschine,
- Figur 6c: den Horizontalschnitt F-F durch diese Maschine.

Die Kreiskolbenmaschine weist ein erstes Paar 1 von Kolben und ein zweites Paar 2 von Kolben auf, wobei die Kolben eines jeden Paares diametral entgegengesetzt um eine Drehachse D drehbar gelagert sind. Das erste Kolbenpaar 1 und das zweite Kolbenpaar 2 sind kollinear bzw. koaxial zueinander angeordnet. Die Kolben der Kolbenpaare 1 bzw. 2 sind im Querschnitt vorzugsweise kreisförmig und in einem Kreis angeordnet, wobei die Stirnseiten der jeweiligen Kolben einen spitzen Winkelbereich mit einem Winkel γ von 50° bis 80° einschließen, vorzugsweise in einem Winkelbereich zwischen 65° und 75°. Die Kolben der Kolbenpaare 1 und 2 sind jeweils gleich ausgebildet.

Die Kolben der Kolbenpaare 1 und 2 sind in einem kreisringförmigen Raum 5 angeordnet und erstrecken sich somit kreisringausschnittförmig um die Drehachse D. Dieser Ring-Raum 5 wird vorzugsweise von zwei scheibenförmigen Gehäusen 7.1 und 7.2 gebildet. Die Kolben der jeweiligen Kolbenpaare 1 und 2 sind jeweils über Verbindungselemente 1.1 bzw. 2.1 miteinander gekoppelt. Das erste Kolbenpaar 1 ist über das erste Verbindungselement 1.1 mit einer Innenwelle 1.2 und das zweite Kolbenpaar 2 über das zweite Verbindungselement 2.1 mit einer Hohlwelle 2.2 verbunden. Die Innenwelle 1.2 ist drehbar in der Hohlwelle 2.2 gelagert.
Dieses erste Verbindungselement 1.1 und das zweite Verbindungselement 2.1 erstrecken sich im Wesentlichen in einem zentralen Kreisraum 5.3, der sich zwischen dem Ring Raum 5 und der Drehachse D in Umfangsrichtung erstreckt.

Damit die Kolbenpaare 1 und 2 eine überlagerte Relativbewegung während der Kreisbewegung ausführen können, sind sie über eine Koppeleinrichtung mit einer weiteren Welle 4.1 oder 4 verbunden. Die Koppeleinrichtung besteht aus den Koppelstücken 1.3 und 2.3 mit den dazugehörigen Gelenken. Die äußeren Gelenke 1.4 und 2.4 der Koppelstücke 1.3 und 2.3 werden mit den Gabeln der Innenwelle 1.2 und der Hohlwelle 2.2 verbunden. Die inneren Gelenke 1.5 und 2.5 der Koppelstücke werden mit den im Kreuz angeordneten Gelenken der Regelwelle 4.1 bzw. An- oder Abtriebswelle 4 verbunden. Kinematisch weist die Gelenkanordnung das Verhalten von Kreuzgelenken auf und es wird die von einem nicht kompensierten Gelenk bekannte, vom Beugungswinkel abhängige, zyklische Drehphasenverschiebung genutzt.
Diese Gelenke weisen in gebeugtem Zustand und bei einer gleichförmigen Rotationsbewegung auf der einen Seite (Welle 4 bzw. 4.1) eine ungleichförmige Rotationsbewegung auf der anderen Seite auf (Wellen 1.2 und 2.2). Je Umdrehung gibt es auf der ungleichförmig laufenden Seite zwei voreilende Phasen, zwei nacheilende Phasen und vier Punkte, auf denen die Übertragung synchron abläuft.
Bei einem Einsatz als Verbrennungsmotor können in der gezeigten Version je Umdrehung vier Arbeitstakte genutzt werden. Je Umdrehung durchläuft jede Arbeitskammer die Zustände Ansaugen, Verdichten, Arbeitstakt, Ausstoßen. Durch die Veränderung des Beugungswinkels α zwischen der Motorachse D und der An- bzw. Abtriebswelle 4 oder Regelwelle 4.1 wird die Drehphasenverschiebung und damit das Verdichtungsverhältnis geändert. Durch eine Veränderung des Winkels β, Bewegen der Regelwelle 4.1 in oder gegen die Motorumlaufrichtung, werden der Beginn der Drehphasenverschiebung und damit die Steuerzeiten geändert. Diese Regelungen können während des Betriebs der Maschine erfolgen.
In diesem Beispiel sind die Gelenke 1.5 und 2.5 der gleichmäßig umlaufenden Gelenkseite in Umlaufrichtung um 90° verdreht angeordnet, sodass jeweils ein Kolbenpaar voreilt während das andere nacheilt. Der Gelenkbeugungswinkel α beträgt ca. 37°. Bei diesem Beugungswinkel laufen die Kolben um ca. 27° aufeinander zu (Winkel δ).
Dieses Verhalten mit den dazugehörigen Kolbenstellungen wird für eine Maschinenumdrehung in Figur 5 dargestellt.

Damit die Maschine in "Regelwellenausführung" eine gleichförmige Ab- bzw. Eingangsdrehzahl aufweist, wird die Welle 4 durch ein kompensierendes Kreuzgelenk mit den Gelenken 4.2 angekoppelt.
Als Beugungswinkel ist hier ein fixer Winkel vorgesehen, der dem Mittelwert des Regelwellenbeugungswinkels α entspricht.

In dem Ring-Raum 5 befinden sich zwischen den Kolben 1 und 2 die Arbeitskammern 5.2. Um die Wärmeverluste gering zu halten und um einfach dichten zu können, ist der Querschnitt des Ring-Raumes 5 vorzugsweise rund, sodass er einen nach innen offenen Torus bildet. Die nach innen gerichtete Torus Öffnung wird jeweils im Bereich der Arbeitskammern 5.2 durch Dichtelemente 3 verschlossen. Diese Dichtelemente 3 laufen mit den Kolben um und werden über die Verbindungselemente 1.1 und 2.1 mitgenommen. Geführt werden sie auf Gleit- bzw. Dichtbahnen 5.1, die parallel zur Torus Fläche umlaufen. Während der Relativbewegung der Kolben untereinander schieben sich die Dichtelemente jeweils unter den vorlaufenden Kolben.

Es versteht sich, dass die vorgenannten Merkmale je für sich oder zu mehreren in beliebiger Kombination Verwendung finden können. Die beschriebenen Ausführungsbeispiele sind nicht als abschließende Aufzählung zu verstehen, sondern haben vielmehr beispielhaften Charakter für die Schilderung der Erfindung.

## Patentansprüche

1. Kreiskolbenmaschine, in der mindestens zwei Paare (1, 2) von diametral entgegensetzt angeordneten Kolben um eine Drehachse (D) drehbar gelagert sind, wobei die Drehachsen (D) der Kolbenpaare (1, 2) kollinear verlaufen und mit einer die Kolbenpaare (1, 2) koppelnden Koppeleinrichtung verbunden sind, mittels derer die Kolbenpaare (1, 2) bei einer Kreisbewegung eine überlagerte Relativbewegung zueinander ausführen, dass die Koppeleinrichtung zwei gekröpfte Koppelstücke (1.3 und 2.3) aufweist, sodass jeweils die mit einem Kolbenpaar (1, 2) drehfest verbundene Welle (1.2, 2.2) über mindestens vier Gelenke (1.4, 1.5, 2.4, 2.5) mit einer weiteren Welle (4, 4.1) verbunden ist, **dadurch gekennzeichnet, dass** die Kreiskolbenmaschine auf einer Seite eine Regelwelle (4.1) und auf einer anderen Seite eine An- oder Abtriebswelle (4) aufweist oder auf einer Seite eine An- oder Abtriebswelle (4) aufweist, dass äußere Gelenke (1.4, 2.4) des einen Koppelstücks (1.3) und des anderen Koppelstücks (2.3) mit Gabeln einer über ein erstes Verbindungselement (1.1) mit einem ersten Kolbenpaar (1) gekoppelten Innenwelle (1.2) bzw. einer über ein zweites Verbindungselement (1.2) mit einem zweiten Kolbenpaar (2) gekoppelten Hohlwelle (2.2) verbunden sind und dass innere Gelenke (1.5, 2.5) der Koppelstücke (1.3, 2.3) mit den in einem Kreuz angeordneten Gelenken der weiteren Welle (4, 4.1) verbunden sind, wobei die weitere Welle die Regelwelle (4.1) bzw. die An- oder Abtriebswelle (4) ist.

2. Kreiskolbenmaschine nach Anspruch 1 **dadurch gekennzeichnet, dass** das erste Verbindungselement (1.1) und das zweite Verbindungselement (2.1) ein Eintauchen der Dichtelemente (3) zulassen.

3. Kreiskolbenmaschine nach Anspruch 1 oder 2 **dadurch gekennzeichnet, dass** das Verdichtungsverhältnis der Maschine durch eine Änderung des Gelenkbeugungswinkels (α) während des Betriebs einstellbar ist.

4. Kreiskolbenmaschine nach einem der Ansprüche 1 bis 3 **dadurch gekennzeichnet, dass** die Steuerzeiten für denBeginn und das Ende der Versorgungskanalöffnung relativ zum Arbeitskammervolumen durch eine Änderung des Regelwellenwinkels (β) während des Betriebs möglich ist.

5. Kreiskolbenmaschine nach einem der Ansprüche 1 bis 4 **dadurch gekennzeichnet, dass** die Abtriebswelle (4) bei einer Maschinenregelung über die Regelwelle 4.1 eine fixe Lage zur Maschine behält und eine gleichförmige Drehzahl aufweist.

6. Kreiskolbenmaschine nach einem der Ansprüche 1 bis 5 **dadurch gekennzeichnet, dass** jeder Arbeitskammer (5.2) ein Dichtelement (3) zugeordnet ist.

7. Kreiskolbenmaschine nach einem der Ansprüche 1 bis 6 **dadurch gekennzeichnet, dass** die Dichtelemente (3) über die Verbindungselemente (1.1, 2.1) oder die Kolben (1, 2) mitgenommen werden.

8. Kreiskolbenmaschine nach einem der Ansprüche 1 bis 7 **dadurch gekennzeichnet, dass** die Dichtelemente (3) auf Dicht- bzw. Führungsbahnen (5.1), die parallel zum Ring-Raum (5) umlaufen, geführt werden.

9. Kreiskolbenmaschine nach einem der Ansprüche 1 bis 8 **dadurch gekennzeichnet, dass** die Kolben von den Verbindungselementen (1.1, 2.1) in Umlaufrichtung mitgenommen werden und von dem Ring-Raum (5) geführt werden.

10. Kreiskolbenmaschine nach einem der Ansprüche 1 bis 9 **dadurch gekennzeichnet, dass** die Kolben teilweise von den Verbindungselementen und teilweise von dem Ring-Raum (5) geführt werden.

11. Kreiskolbenmaschine nach Anspruch 10, **dadurch gekennzeichnet, dass** die Arbeitskammern (5,2) und die Kolben der Kolbenpaare (1, 2) im Querschnitt kreisförmig, ellipsoidförmig oder aus Kurven zusammengesetzt ausgebildet sind.

## Claims

1. Rotary piston machine in which at least two pairs (1, 2) of diametrically opposed pistons are pivotally mounted about an axis of rotation (D), where the axes of rotation (D) of the piston pairs (1, 2) extending collinearly and being connected to a coupling device coupling the piston pairs (1, 2), by means of which the piston pairs (1, 2) perform a superimposed movement relative to each other in a circular movement, in that the coupling device comprises two curved coupling pieces (1.3 and 2.3), so that the shaft (1.2, 2.2) torque resistant connected to a pair of pistons (1, 2) is connected to a further shaft (4, 4.1) via at least four joints (1.4, 1.5, 2.4, 2.5), **characterized in that** on one side the rotary piston machine has a control shaft (4.1) and on the other side has an input / output shaft (4) or on one side has an input or an output shaft (4), that outer joints (1.4, 2.4) of the one coupling piece (1.3) and of the other coupling piece (2.3) are connected with forks of an inner shaft (1.2) via a first connecting element (1.1) coupled with a first piston pair (1) or with the forks of the hollow shaft (2.2) with a second pair of pistons (2) via a second connecting element (2.1), and that inner joints (1.5, 2.5) of the coupling pieces (1.3, 2.3) are connected to the crossed joints of the further shaft (4, 4.1), the further shaft being the control shaft (4.1) or the input / output shaft (4).

2. Rotary piston machine according to claim 1, **characterized in that** the first connecting element (1.1) and the second connecting element (2.1) allows the overlapping of the sealing elements (3).

3. Rotary piston machine according to claim 1 or 2, **characterized in that** the compression ratio of the machine is adjustable by changing the joint bending angle (α) during operation.

4. Rotary piston machine according to any one of claims 1 to 3, **characterized in that** by the possibility to adjust control times for the start and end times of the supply channel opening relative to the working chamber volume by changing the angle of the control shaft (β) during the operation.

5. Rotary piston machine according to any one of claims 1 to 4, **characterized in that** the output shaft (4) retains a fixed position relative to the machine during adjustment of the machine by the control shaft 4.1 and has a uniform rotational speed.

6. Rotary piston machine according to any one of claims 1 to 5, **characterized in that** each working chamber (5.2) is associated with a sealing element (3).

7. Rotary piston machine according to any one of claims 1 to 6, **characterized in that** the sealing elements (3) are carried along by the connecting elements (1.1, 2.1) or the pistons (1, 2).

8. Rotary piston machine according to any one of claims 1 to 7, **characterized in that** the sealing elements (3) are guided on sealing or guiding tracks (5.1) which run parallel to the ring space (5).

9. Rotary piston machine according to any one of claims 1 to 8, **characterized in that** the pistons are held by the connecting elements (1.1, 2.1) and do not require guidance through the ring space (5).

10. Rotary piston machine according to any one of claims 1 to 9, **characterized in that** the pistons are partly guided by the connecting elements and partly by the ring space (5).

11. Rotary piston machine according to claim 10, **characterized in that** the cross-section of the working chambers (5,2) and the pistons of the piston pairs (1, 2) is circular, ellipsoidal or composed of curves.

## Revendications

1. Machine à pistons rotatifs, dans laquelle au moins deux paires de pistons (1, 2) sont montés, diamétralement opposés, en rotation autour d'un axe de rotation (D), sachant que les axes de rotation (D) des paires de pistons (1, 2) s'étendent colinéairement et sont reliés par un dispositif de couplage couplant les paires de pistons (1, 2), au moyen duquel les paires de pistons (1, 2) exécutent un mouvement chevauché par rapport l'une à l'autre, sachant que le dispositif de couplage présente deux pièces de couplage coudées (1.3 et 2.3) de manière à ce que chaque arbre (1.2, 2.2), relié solidaire en rotation à une paire de pistons (1, 2), soit relié, par l'intermédiaire d'au moins quatre articulations (1.4, 1.5, 2.4, 2.5) à un autre arbre (4, 4.1), **caractérisée en ce que** la machine à pistons rotatifs présente, d'un côté, un arbre de réglage (4.1) et, de l'autre côté, un arbre d'entraînement et de sortie (4) ou, d'un côté, un arbre d'entraînement et de sortie (4), que des articulations extérieures (1.4, 2.4) de l'une des pièces de couplage (1.3) et de l'autre pièce de couplage (2.3) soient reliées avec des fourchettes d'un arbre intérieur (1.2), couplé avec une première paire de pistons (1), par l'intermédiaire d'un premier élément de liaison (1.1), respectivement avec un arbre creux (2.2), couplé avec la deuxième paire de pistons (2) par l'intermédiaire d'un deuxième élément de liaison (1.2), et que des articulations intérieures (1.5, 2.5) des pièces de couplage (1.3, 2.3) soient reliées aux articulations de l'autre arbre (4, 4.1), disposées dans une croix, sachant que l'autre arbre est l'arbre de réglage (4.1), respectivement l'arbre d'entraînement et de sortie (4).

2. Machine à pistons rotatifs selon la revendication 1, **caractérisée en ce que** le premier élément de liaison (1.1) et le deuxième élément de liaison (2.1) permettent une plongée des éléments d'étanchéité (3).

3. Machine à pistons rotatifs selon revendication 1 ou 2, **caractérisée en ce que** le rapport de densification de la machine peut être réglé pendant le fonctionnement par une modification de l'angle de déviation de l'articulation (α).

4. Machine à pistons rotatifs selon l'une des revendications 1 à 3, **caractérisée en ce que** les temps de commande du début et de la fin de l'ouverture du canal d'approvisionnement par rapport au volume de la chambre de travail peuvent être réglés pendant le fonctionnement par modification de l'angle de l'arbre de réglage (β).

5. Machine à pistons rotatifs selon l'une des revendications 1 à 4, **caractérisée en ce que** l'arbre d'entraînement (4), lors d'un réglage de la machine par l'intermédiaire de l'arbre de réglage (4.1), conserve une position fixe par rapport à la machine et présente une vitesse de rotation uniforme.

6. Machine à pistons rotatifs selon l'une des revendications 1 à 5, **caractérisée en ce qu'**à chaque chambre de travail (5, 2) est associé un élément d'étanchéité (3).

7. Machine à pistons rotatifs selon l'une des revendications 1 à 6, **caractérisée en ce que** les éléments d'étanchéité (3) sont entraînés par l'intermédiaire des éléments de liaison 1.1, 2.1) ou des pistons (1, 2).

8. Machine à pistons rotatifs selon l'une des revendications 1 à 7, **caractérisée en ce que** les éléments d'étanchéité (3) sont conduits sur des voies d'étanchéité, respectivement de guidage (5.1), qui s'étendent parallèlement à l'espace annulaire (5).

9. Machine à pistons rotatifs selon l'une des revendications 1 à 8, **caractérisée en ce que** les pistons sont entraînés dans la direction de circonférentielle par les éléments de liaison 1.1, 2.1) et sont guidés par l'espace annulaire (5).

10. Machine à pistons rotatifs selon l'une des revendications 1 à 9, **caractérisée en ce que** les pistons sont guidés partiellement par les éléments de liaison et partiellement par l'espace annulaire (5).

11. Machine à pistons rotatifs selon la revendication 10, **caractérisée en ce que** les chambres de travail (5, 2) et les pistons des paires de pistons (1, 2) présentent une section transversale en forme de cercle, en forme d'ellipse ou composée de courbes.
